# EUROPÄISCHE PATENTSCHRIFT

(11) **EP 1 341 714 B1**
(45) Veröffentlichungstag und Bekanntmachung des Hinweises auf die Patenterteilung: **03.11.2004**
(21) Anmeldenummer: 01270481.3
(22) Anmeldetag: 12.11.2001
(51) Int. Cl.: B65H 29/62, B65H 35/02, B65H 35/04, B65H 43/04

(54) **VORRICHTUNG UND VERFAHREN ZUM VEREINZELN VON NUTZEN EINES BEDRUCKTEN BOGENS**
DEVICE AND METHOD FOR SEPARATING USEFUL UNITS OF A PRINTED SHEET
DISPOSITIF ET PROCEDE PERMETTANT LA SEPARATION INDIVIDUELLE DE FLANS D'UNE FEUILLE IMPRIMEE

(30) Priorität: 15.12.2000 DE 10062817
(43) Veröffentlichungstag der Anmeldung: 10.09.2003
(62) Teilanmeldung aus: 04101722.9
(73) Patentinhaber: Koenig & Bauer Aktiengesellschaft, 97080 Würzburg (DE)
(72) Erfinder: SAUER, Hartmut, Karl, 97267 Himmelstadt (DE); SCHAEDE, Johannes, Georg, 97074 Würzburg (DE)
(86) Internationale Anmeldenummer: PCT/DE2001/004246
(87) Internationale Veröffentlichungsnummer: WO 2002/048014

(56) Entgegenhaltungen:
- EP-A- 0 286 317
- DE-A- 10 002 904
- FR-A- 2 656 290
- GB-A- 1 557 264
- US-A- 4 633 395
- US-A- 5 628 574

## Beschreibung

Vorrichtung und Verfahren zum Vereinzeln von Nutzen eines bedruckten Bogens

Die Erfindung betrifft eine Vorrichtung zum Transportieren von nebeneinander liegenden Streifen gemäß dem Oberbegriff des Anspruchs 1. Die Erfindung betrifft auch ein Verfahren zum Vereinzeln von Nutzen eines bedruckten Bogens.

Eine solche Vorrichtung und ein solches Verfahren sind aus EP 02 48 307 A1 bekannt.

Diese bekannte Vorrichtung wird eingesetzt, um auf einem Bogen, auf den eine Vielzahl von Nutzen in Form von Wertscheinen, insbesondere Banknoten, gedruckt ist, diejenigen Nutzen zu erkennen, deren Druck Mängel aufweist, den Bogen in die einzelnen Nutzen zu zerlegen, die fehlerhaften auszusortieren und die fehlerfreien durchgehend zu nummerieren. Zu diesem Zweck ist eine erste Schneideinrichtung zum Zerschneiden des Bogens in eine Mehrzahl von jeweils mehrere Nutzen umfassende Streifen, eine Qualitätskontrolleinrichtung zum Erfassen fehlerhafter Nutzen und eine zweite Schneideinrichtung zum Zerschneiden der Streifen in einzelne Nutzen vorgesehen. Die Streifen werden durch ein Nummerierwerk geführt, das anhand der in der vorangegangenen Qualitätskontrolle erhaltenen Informationen über die Lage der fehlerhaften Nutzen auf den Streifen so angesteuert wird, dass ein fehlerhafter Nutzen auf einem Streifen unnummeriert bleibt. Anschließend werden die Streifen in einzelne Nutzen zerschnitten, und die fehlerhaften werden aussortiert.

Die nachveröffentlichte DE 199 39 164 A1 offenbart ein Verfahren zur Verarbeitung von Bedruckstoffen, bei dem das Druckbild mit einer Mehrzahl von Nutzen kontrolliert wird. Anschließend wird der Bedruckstoff in einzelne Nutzen getrennt und fehlerhafte Nutzen ausgesondert.

Die EP 02 86 317 A1 zeigt eine Vorrichtung zum Schneiden einer Bahn in Bogen. Diese Bogen werden in Abhängigkeit einer Kontrolle auf verschiedene Stapel abgelegt.

Der Erfindung liegt die Aufgabe zugrunde, eine Vorrichtung und Verfahren zum Vereinzeln von Nutzen eines bedruckten Bogens zu schaffen.

Die Aufgabe wird erfindungsgemäß durch die Merkmale der Ansprüche 1, 15 oder 16 gelöst.

Die mit der Erfindung erzielbaren Vorteile bestehen insbesondere darin, dass die Steuerung des Verfahrens bzw. der Vorrichtung erheblich vereinfacht wird. Indem nämlich die Streifen, die fehlerhafte Nutzen enthalten, bereits vor deren Vereinzelung in einzelne Nutzen aussortiert werden, braucht eine Information über die Lage der fehlerhaften Nutzen auf einen Bogen oder Streifen nicht gespeichert und auch bei der Weiterverarbeitung der einzelnen Nutzen nicht berücksichtigt zu werden.

Bei einer ersten Ausgestaltung der Erfindung wird ein mit einer Vielzahl von Nutzen bedruckter Bogen zunächst von der ersten Schneideinrichtung quer zu einer Transportrichtung des Bogens in Streifen zerschnitten. Wenn in diesem Fall ein Streifen aufgrund eines Fehlers aussortiert werden muss, kann die dadurch entstandene Lücke in einfacher Weise dadurch geschlossen werden, dass man eventuell nachfolgende Streifen des gleichen Bogens aufschließen lässt und einen zusätzlichen Streifen eines nachfolgenden Bogens hinzufügt, um so die üblicherweise aus einem Bogen erhaltene Zahl von Streifen zu vervollständigen. So wird eine regelmäßige Abfolge von fehlerfreien Streifen erhalten, die mit geringem Verwaltungsaufwand weiterverarbeitet, z. B. nummeriert, vereinzelt und banderoliert werden können.

Bei einer zweiten Ausgestaltung wird ein Bogen längs zu seiner Transportrichtung in Streifen geschnitten. Wenn einer dieser Streifen fehlerhaft ist und aussortiert wird, so ist es zweckmäßig, ihn durch Hinzunahme eines Ersatzstreifens aus einem Magazin zu ersetzen, der an die Stelle des aussortierten Streifens eingefügt wird. Auch die so erhaltene Gruppe von Streifen kann mit geringem Verwaltungsaufwand weiterverarbeitet werden.

Um das Aussortieren fehlerhafter Streifen sowie die nachfolgende Verarbeitung zu erleichtern, ist es zweckmäßig, wenn die aus einem Bogen geschnittenen Streifen quer zur Schnittrichtung beabstandet werden.

Ausführungsbeispiele der Erfindung sind in den Zeichnungen dargestellt und werden im folgenden näher beschrieben.

Es zeigen:
- Fig. 1: eine schematische Ansicht einer Vorrichtung, die in einer Anlage zum Vereinzeln, Banderolieren und Verpacken von frisch gedruckten Banknoten einsetzbar ist;
- Fig. 2: eine perspektivische Ansicht einer exemplarischen Ansaugvorrichtung einer Walze;
- Fig. 3: im Detail den Aufbau einiger Walzen der Vorrichtung aus Fig. 1;
- Fig. 4a, 4b: einen Schnitt durch den Mantel eines Transferzylinders gemäß einer weiterentwickelten Ausgestaltung;
- Fig. 5: eine schematische Darstellung einer zweiten Ausgestaltung der Vorrichtung.

Fig. 1 zeigt in einer schematischen Seitenansicht eine Vorrichtung gemäß der Vorrichtung. Bogen, auf denen Banknoten in einer Zeilen- und Spaltenanordnung gedruckt sind, werden von einem nicht dargestellten Bogenanleger in Transportrichtung 01, d. h. in Richtung des Pfeils 01, der Vorrichtung zugeführt. Der Bogen durchläuft zunächst eine Qualitätskontrolleinheit 02. Diese Qualitätskontrolleinheit 02 umfasst zwei Kontrollzylinder 03; 04. Der Aufbau der zwei Kontrollzylinder 03; 04 ist im wesentlichen gleich. Ihre Mantelfläche weist großflächige Ausschnitte auf, vor denen der zugeführte Bogen jeweils so gehalten wird, dass die aufgedruckten Nutzen, d. h. hier die einzelnen Banknoten, für eine jeweils im Innem des Kontrollzylinders 03; 04 angebrachte CCD-Kamera sichtbar sind. An die nicht dargestellte CCD-Kamera ist eine Auswertungseinheit angeschlossen, die eingerichtet ist, um Fehler im Druckbild der einzelnen Banknoten zu erfassen. Der Bogen durchläuft einen Spalt zwischen den zwei Kontrollzylindem 03; 04, so dass die CCD-Kameras der zwei Kontrollzylinder 03; 04 jeweils in der Lage sind, Vorder- und Rückseite des Bogens zu überprüfen und eine Information über die Lage eventueller fehlerhafter Nutzen auf dem Bogen aufzuzeichnen.

Im Anschluss an die Qualitätskontrolleinheit 02 ist eine Schneideinrichtung 06 zum Zerschneiden des Bogens in eine Mehrzahl von Streifen angeordnet. Bei der Ausgestaltung der Fig. 1 handelt es sich um eine Längsschneideinrichtung 06, die den Bogen durch parallel zu seiner Transportrichtung geführte Schnitte in Längsstreifen zerlegt. Jeder dieser Längsstreifen entspricht einer Spalte der Zeilen- und Spaltenanordnung der Nutzen auf dem ursprünglichen Bogen. Die Längsschneideinrichtung 06 ist in an sich bekannter Weise aufgebaut aus einer Walze 08, an der der Bogen gehalten und geführt wird und die eine Mehrzahl von umlaufenden Nuten auf ihrer Umfangsfläche aufweist, und einer Anordnung von auf einer gemeinsamen Achse rotierenden Kreismessem 07, die zusammenwirken mit den Nuten den Bogen in die einzelnen Streifen zerlegen und Seitenränder abtrennen. Die abgetrennten Seitenränder werden beseitigt, z. B. durch Absaugen; die erhaltenen Streifen werden an ein Transportelement 09, z. B. einen Transferzylinder 09 übergeben.

Um die von der Längsschneideinrichtung 06 ausgegebenen mehreren nebeneinanderliegenden Streifen zu erfassen und transportieren zu können; ist der Transferzylinder 09, wie in Fig. 3 genauer gezeigt, mit einer internen Saugvorrichtung 11 ausgestattet, die über in der Mantelfläche 12 des Transferzylinders 09 gebrochene Löcher 13 in der Lage ist, jeden einzelnen Streifen anzusaugen und auf einem begrenzten Teil des Umfangs des Transferzylinders 09 den Streifen fest an diesen gedrückt zu halten.

Fig. 3 zeigt den Transferzylinder 09 teilweise aufgeschnitten, so dass die Saugvorrichtung 11 in seinem Inneren zu sehen ist. Die Löcher 13 an der Mantelfläche 12 sind in Reihen auf mehreren umlaufenden Bändern 14 gruppiert, wobei die Zahl dieser Bänder 14 und ihr Abstand voneinander der Zahl der von der Längsschneideinrichtung 06 gelieferten Streifen und deren Breite entspricht. Im Innem der Mantelfläche 12 sind auf einer Welle 16 mehrere Saugelemente 15 in Form von kreissektorförmigen Kammern 15 angeordnet. Die Welle 16 und die Kammern 15 daran sind ortsfest, wohingegen die Mantelfläche 12 rotiert. Die Kammern 15 sind über eine in der Welle 16 geführte Saugleitung 18 an eine nicht dargestellte Saugpumpe angeschlossen. Schlitze 19 an den Außenwänden 21 der Kammern 15 sind so angeordnet, dass bei der Drehung der Mantelfläche 12 sich jeweils eine Reihe von Löchern 13 vor einem Schlitz 19 herbewegt. Wenn der Transferzylinder 09 in Richtung des Pfeils 22 von Fig. 3 rotiert, so entspricht die dem Betrachter zugewandte Vorderkante 23 der Kammern 15 dem Ort, wo die Streifen vom Transferzylinder 09 angesaugt werden, um von diesem in Richtung des Pfeils 22 weiter transportiert zu werden, und die vom Betrachter abgewandte Hinterkante 24 ist der Ort, wo die Saugwirkung auf die Streifen endet und diese sich vom Transferzylinder 09 wieder lösen können.

Der Transferzylinder 09 übergibt die parallel zueinander geführten Streifen an einen hier als Ausschleuszylinder 26 bezeichneten Zylinder 26, dessen Aufbau im wesentlichen ebenfalls dem in Fig. 3 gezeigten Muster entspricht. Ein Unterschied zum Aufbau des Transferzylinders 09 kann allerdings darin liegen, dass beim Ausschleuszylinder 26 jede Kammer 15 mit einem Ventil ausgestattet sein kann, um selektiv die Unterdruckversorgung einzelner Kammern 15 zu unterbrechen, d. h. die Saugelemente 15 unabhängig voneinander zu betätigen.

Fig. 2 zeigt den Transferzylinder 09, den Ausschleuszylinder 26 und eine Mehrzahl von nachgeschalteten Zylindern jeweils mit in deren Innerem angeordneten Saugvorrichtungen 11. Die Hinterkante 24 der Saugvorrichtung 11 des Transferzylinders 09 liegt an einem zwischen Transferzylinder 09 und Ausschleuszylinder 26 gebildeten Spalt der Vorderkante 23 der Saugvorrichtung 11 des Ausschleuszylinders 26 gegenüber, so dass bei der Übergabe der Streifen vom Transferzylinder 09 zum Ausschleuszylinder 26 die Saugwirkung des Transferzylinders 09 in dem Moment abbricht, in dem die des Ausschleuszylinders 26 einsetzt.

Der Ausschleuszylinder 26 rotiert in Kontakt mit zwei Übergabezylindern 27; 28, die ebenfalls mit einer internen Saugvorrichtung ausgestattet sind. Die Saugvorrichtung des Übergabezylinders 27 ist im Normalzustand inaktiv, und sie ist mit einem Ventil zum selektiven Beaufschlagen einzelner Kammern 15 mit Unterdruck ausgestattet. Wenn in der Qualitätskontrolleinheit 02 ein Fehler in einem Nutzen erfasst worden ist, so wird die Spalte des Bogens, auf der sich dieser Nutzen befindet, aufgezeichnet, und sobald die Streifen des Bogens den Übergabezylinder 27 erreichen, wird diejenige Kammer 15 des Übergabezylinders 27, die dieser Spalte entspricht, mit Unterdruck beaufschlagt, um den fehlerhaften Streifen von der Oberfläche des Ausschleuszylinders 26 abzuziehen. Das Abziehen des fehlerhaften Streifens von dem Ausschleuszylinder 26 kann dadurch erleichtert werden, dass zeitgleich die Unterdruckversorgung der entsprechenden Kammer 15 des Ausschleuszylinders 26 unterbrochen wird, sofern dessen Kammern 15 mit Ventilen ausgestattet sind.

Alle Streifen, an denen in der Qualitätskontrolleinheit 02 kein Fehler festgestellt worden ist, durchlaufen den Spalt zwischen Ausschleuszylinder 26 und erstem Übergabezylinder 27 unbeeinflusst und bleiben am Ausschleuszylinder 26 so lange haften, bis sie in Höhe eines Spalts zu dem zweiten Übergabezylinder 28 das Ende der Kammer 15 des Ausschleuszylinders 26 erreichen. In Höhe dieses Spalts beginnt allerdings, wie in Fig. 3 gezeigt, die Kammer 15 der Saugvorrichtung 11 des zweiten Übergabezylinders 28. Diejenigen Streifen, die diesen Spalt erreichen, lösen sich daher dort von der Oberfläche des Ausschleuszylinders 26 und gehen an den zweiten Übergabezylinder 28 über.

Der Ausschleuszylinder 26 bildet so zusammen mit den Übergabezylindern 27; 28 eine Weiche, an der Streifen je nach Qualität entweder einer Makulaturablage 39 oder einer weiteren Verarbeitung zugeführt werden.

Die Makulaturablage 39 ist in eine Mehrzahl von quer zur Ebene der Fig. 3 hintereinanderliegenden Fächern unterteilt, deren Zahl und Anordnung der Verteilung der Streifen auf dem Ausschleuszylinder 26 entspricht. So kann durch einfaches paralleles Fördern jeder aussortierte Streifen einem Fach zugeführt werden, das derjenigen Spalte des ursprünglichen Bogens entspricht, aus der der Streifen geschnitten wurde. Wenn eine Störung der Druckmaschine, auf der die zu verarbeitenden Bogen gedruckt werden, zu einer örtlichen Ungleichverteilung von Fehlern auf den Bogen führt, so ist dies an unterschiedlichen Anzahlen von Streifen, die sich in den einzelnen Fächern der Makulaturablage 39 ansammeln, unmittelbar erkennbar.

Der zweite Übergabezylinder 28 transportiert die Streifen weiter zu einem sogenannten Sammelzylinder 29, der dazu dient, aussortierte fehlerhafte Streifen durch fehlerfreie zu ergänzen. Zu diesem Zweck ist an dem Sammelzylinder 29 ein Magazin 31 angeordnet, das in einer Mehrzahl von senkrecht zur Ebene der Fig. 1 hintereinanderliegenden Fächern mit fehlerfreien Streifen bestückbar ist. Eine Ausgabevorrichtung 32 weist zu jedem der Fächer einen vertikal und in Längsrichtung der Streifen bewegbaren Saugkopf 33 auf, mit dem jeweils ein einzelner Streifen aus einem Fach entnehmbar ist. Entnommene Streifen werden über mehrere Walzen 34 dem Sammelzylinder 29 zugeführt. Der Betrieb der Ausgabevorrichtung 32 ist mit dem des Ausschleuszylinders 26 bzw. dem des ersten Übergabezylinders 27 so verknüpft, dass immer dann, wenn ein Streifen aussortiert wird, aus einem der gleichen Spalte entsprechenden Fach des Magazins 31 ein Ersatzstreifen entnommen und so synchronisiert dem Sammelzylinder 29 zugeführt wird, dass die Vorderkanten der nicht aussortierten Streifen des ursprünglichen Bogens und des neu eingefügten Streifens auf dem Sammelzylinder 29 auf einer gemeinsamen Linie liegen. Die Anordnung von Streifen, die anschließend vom Sammelzylinder 29 an einen weiteren Transportelement 36, z. B. einen Transferzylinder 36 übergeben wird, ist daher nicht mehr von einer Anordnung zu unterscheiden, die allein durch das Längszerschneiden eines fehlerfreien Bogens erhalten würde.

In einem auf den Transferzylinder 36 folgenden Nummerierwerk 37 können die einzelnen Nutzen dieser Anordnung von Streifen daher auf einfache Weise und ohne großen Steuerungsaufwand, insbesondere ohne die Notwendigkeit, auf den Streifen eventuell vorhandene Fehldrucke berücksichtigen zu müssen, durchlaufend nummeriert werden.

Eine Bandfördereinrichtung 38 transportiert die Streifen mit den durchnummerierten Nutzen zu einer in der Fig. 1 nicht gezeigten zweiten Schneideinrichtung, einer Querschneideinrichtung, in der die Nutzen der einzelnen Streifen vereinzelt werden. Ein Aussortieren fehlerhafter Nutzen ist nach dem Vereinzeln nicht mehr erforderlich, da diese bereits am Ausschleuszylinder 26 ausgeschieden worden sind. Die erhaltenen Nutzen können daher ohne einen weiteren Kontroll- und/oder Sortierschritt in der für Banknoten üblichen Weise gesammelt, banderoliert bzw. verpackt werden.

Fig. 4 zeigt in ihren Teilen a und b einen Schnitt durch die Mantelfläche 12 eines Transferzylinders 09 gemäß einer weiterentwickelten Ausgestaltung der Vorrichtung der Fig. 1 bis 3. Bei dieser Ausgestaltung ist die Mantelfläche 12 aus einer Mehrzahl von Segmenten 41 aufgebaut, wobei in jedem Segment 41 eines der Bänder 14 von Löchern 13 gebildet ist. Die Segmente 41 greifen - in axialer Richtung gegeneinander verschiebbar - ineinander ein. Fig. 4a zeigt zwei Segmente 41 in einer zusammengeschobenen Stellung, die dem kleinstmöglichen Abstand I zwischen den Bändern 14 entspricht, und die die Segmente 41 zum Zeitpunkt der Übernahme von Streifen von der Längsschneideinrichtung 06 innehaben. Im Laufe der Drehung des Transferzylinders 09 werden, z. B. durch eine Kurvenscheibe gesteuert, die Segmente 41 immer weiter auseinander bewegt, bis sie den in Fig. 4b gezeigten Zustand erreichen, der dem größtmöglichen Abstand I zwischen den Bändern 14 entspricht. Dies ist der Zustand, in dem sich der Transferzylinder 09 zum Zeitpunkt der Übergabe der Streifen an den Ausschleuszylinder 26 befindet. Die Streifen werden daher an den Ausschleuszylinder 26 mit einem Abstand I voneinander übergeben, der der Verschiebbarkeit I der Segmente 41 gegeneinander entspricht. Durch diesen Abstand I wird vermieden, dass das Aussortieren eines fehlerhaften Streifens am Ausschleuszylinder 26 durch Verhaken an benachbarten Streifen gestört wird. Die auf diese Weise erzielte Beabstandung der einzelnen Streifen ist auch deshalb vorteilhaft, weil dadurch die Weiterverarbeitung der Streifen nach dem Ausscheiden der fehlerhaften, wie etwa das Vereinzeln und gegebenenfalls das Banderolieren, vereinfacht sind.

Nach der Übergabe der Streifen an den Ausschleuszylinder 26 werden die Segmente 41 wieder zusammengeschoben, so dass sie sich bei der Übernahme einer weiteren Gruppe von Streifen von der Längsschneideinrichtung 06 wieder in der Konfiguration der Fig. 4a befinden.

Die Kammern 15 der Saugeinrichtung 11 des Transferzylinders 09 sind bei dieser Ausgestaltung gekoppelt an die Bewegung der Segmente 41 gegeneinander axial verschiebbar, so dass die für die Ansaugwirkung wichtige Überdeckung der Reihen von Löchern 13 mit den Schlitzen 19 jederzeit erhalten bleibt.

Wenn der Abstand I vom Spalt zwischen Transferzylinder 09 und Ausschleuszylinder 26 einerseits zum Spalt zwischen Ausschleuszylinder 26 und erstem Übergabezylinder 27 andererseits entlang des Umfangs des Transferzylinders 36 größer als die Länge der Streifen festgelegt ist, so ist es möglich, die Auseinanderbewegung der Segmente 41 so mit der Drehung des Ausschleuszylinders 26 zu synchronisieren, dass sie vollständig in der Zeit stattfindet, in der die Streifen sich zwischen den zwei Spalten befinden. Ein Verkanten oder Schiefziehen der Streifen auf dem Ausschleuszylinder 26 wird so vermieden.

Fig. 5 zeigt eine schematische Ansicht einer zweiten Ausgestaltung der Erfindung. Die Qualitätskontrolleinheit 02 ist hier identisch mit der bereits mit Bezug auf Fig. 1 beschriebenen. Als Schneideinrichtung 42 im Anschluss an die Qualitätskontrolleinheit 02 ist hier allerdings eine Querschneideinrichtung 42 vorgesehen. Durch diese werden die Bogen jeweils entsprechend den Zeilen des Zeilen- und Spaltenmusters der darauf gedruckten Nutzen in Querstreifen zerlegt. Eine im Anschluss an die Querschneideinrichtung 42 angeordnete Weiche 43 wird in Abhängigkeit von den an der Qualitätskontrolleinheit 02 gewonnenen Ergebnissen hin- und her geschaltet, so dass fehlerfreie Streifen einer Weiterverarbeitung zugeführt werden (Pfeil 44) und fehlerhafte verworfen werden (Pfeil 46). Die Weiche 43 kann, wie in der Fig. 5 angedeutet, als schwenkbare Klappe ausgebildet sein; denkbar ist auch eine Ausgestaltung ähnlich der aus den Zylindern 26; 27; 28 aufgebauten Weiche der Fig. 1. Die Weiterverarbeitung im Anschluss an die Weiche 43 kann z. B. so aussehen, dass die Querstreifen mit Hilfe von an seitlichen Ketten geführten Greifern in dem Takt, in dem sie von der Querschneideinrichtung 42 geliefert werden, an ein Nummerierwerk 37 weitertransportiert werden. Wenn an dem Nummerierwerk ein Querstreifen ausbleibt, weil dieser zuvor aussortiert worden ist, so werden die zu druckenden Zahlen des Nummerierwerks nicht weitergestellt, und diejenigen Nummern, die bei einem fehlerfreien Bogen auf dessen letzten Streifen gedruckt worden wären, werden auf den ersten Streifen des nachfolgenden Bogens gedruckt. Denkbar ist auch, wie in Fig. 5 angedeutet, zunächst eine vorgegebene Zahl von fehlerfreien Streifen an einem der Weichen 43 nachgeschalteten Anleger 47 zu sammeln und den so erhaltenen Stapel anschließend weiterzuverarbeiten.

Bei beiden oben beschriebenen Ausgestaltungen können nach dem Aussortieren der fehlerhaften Streifen und, im Falle der ersten Ausgestaltung dem Ersetzen durch fehlerfreie Streifen, die erhaltenen Streifen auf einfache Weise weiterverarbeitet werden, ohne dass für einzelne Streifen oder einzelne Nutzen eines Streifen eine Sonderbehandlung erforderlich ist. Daraus resultiert eine erhebliche Vereinfachung der Steuerung. Insbesondere wenn keine durchgehende Nummerierung der erhaltenen Nutzen erforderlich ist, kann die erste Ausgestaltung auch durch Fortlassen des Sammelzylinders 29 und des daran angeschlossenen Magazins 31 vereinfacht werden, in diesem Fall werden die Streifen ohne Ausfüllung eventueller Lücken direkt vom Übergabezylinder 28 an die zweite Schneideinrichtung weitergeleitet.

Die Vorrichtung zum Transportieren von nebeneinander liegenden Streifen weist ein erstes Transportelement 09 und ein zweites Transportelement 36 auf, wobei zwischen den beiden Transportelementen 09; 36 eine Weiche 26, 27, 28; 43 zum Aussortieren von Streifen und eine Einfügevorrichtung 29, 31, 32, 33 zum Einfügen eines Ersatzstreifens an die Stelle eines aussortierten Streifens angeordnet ist. Die Weiche 26, 27, 28; 43 ist zwischen zwei Schneideinrichtung 06; 42 angeordnet. Außerdem ist zwischen der ersten Schneideinrichtung 06 und der zweiten eine Einfügevorrichtung 29, 31, 32, 33 zum Einfügen eines Ersatzstreifens an die Stelle eines aussortierten fehlerhaften Streifens vorgesehen.

### Bezugszeichenliste

- 01: Transportrichtung, Pfeil
- 02: Qualitätskontrolleinheit
- 03: Kontrollzylinder
- 04: Kontrollzylinder
- 05: -
- 06: Schneideinrichtung, Längsschneideinrichtung
- 07: Kreismesser
- 08: Walze
- 09: Transportelement, Transferzylinder
- 10: -
- 11: Saugvorrichtung
- 12: Mantelfläche
- 13: Loch
- 14: Band
- 15: Saugelement, Kammer
- 16: Welle
- 17: -
- 18: Saugleitung
- 19: Schlitz
- 20: -
- 21: Außenwand
- 22: Pfeil
- 23: Vorderkante
- 24: Hinterkante
- 25: -
- 26: Ausschleuszylinder
- 27: Übergabezylinder
- 28: Übergabezylinder
- 29: Sammelzylinder
- 30: -
- 31: Magazin
- 32: Ausgabevorrichtung
- 33: Saugknopf
- 34: Walzen
- 35: -
- 36: Transportelement, Transferzylinder
- 37: Nummerierwerk
- 38: Bandfördereinrichtung
- 39: Makulaturablage
- 40: -
- 41: Segment
- 42: Schneideinrichtung, Querschneideinrichtung
- 43: Weiche
- 44: Pfeil
- 45: -
- 46: Pfeil
- 47: Anleger

- I: Abstand

## Patentansprüche

1. Vorrichtung zum Transportieren von nebeneinander liegenden Streifen mit einem ersten Transportelement (09) und einem zweiten Transportelement (36), **dadurch gekennzeichnet, dass** zwischen den beiden Transportelementen (09; 36) eine Weiche (26, 27, 28; 43) zum Aussortieren von Streifen und eine Einfügevorrichtung (29, 31, 32, 33) zum Einfügen eines Ersatzstreifens an die Stelle eines aussortierten Streifens angeordnet sind, dass die Weiche (26, 27, 28; 43) zwischen zwei Schneideinrichtung (06; 42) angeordnet ist und dass zwischen der ersten Schneideinrichtung (06) und der zweiten die Einfügevorrichtung (29, 31, 32, 33) zum Einfügen eines Ersatzstreifens an die Stelle eines aussortierten fehlerhaften Streifens vorgesehen ist.

2. Vorrichtung nach Anspruch 1, **dadurch gekennzeichnet, dass** die erste Schneideinrichtung (42) eine Querschneideinrichtung (42) ist.

3. Vorrichtung nach Anspruch 1, **dadurch gekennzeichnet, dass** die erste Schneideinrichtung (06) eine Längsschneideinrichtung (06) ist.

4. Vorrichtung nach Anspruch 1, **dadurch gekennzeichnet, dass** der Weiche (26, 27, 28; 43) eine Makulaturablage (39) zum Aufnehmen der aussortierten Streifen nachgeordnet ist, und dass die Makulaturablage (39) Fächer in einer der Anzahl und Anordnung der aus einem Bogen geschnittenen Streifen entsprechenden Anzahl und Anordnung aufweist.

5. Vorrichtung nach Anspruch 1, **dadurch gekennzeichnet, dass** zwischen der ersten Schneideinrichtung (06) und der Weiche (26, 27, 28; 43) eine Einrichtung zum Beabstanden der aus einem Bogen geschnittenen Streifen quer zu Schnittrichtung angeordnet ist.

6. Vorrichtung nach Anspruch 5, **dadurch gekennzeichnet, dass** die Einrichtung zum Beabstanden einen Transferzylinder (09) mit einer Mehrzahl von axial verschiebbaren Segmenten (41) zum Ansaugen jeweils eines Streifens umfasst.

7. Vorrichtung nach Anspruch 6, **dadurch gekennzeichnet, dass** der Abstand zwischen einem Übernahme- und einem Abgabespalt des Transferzylinders (09) größer als die Länge der Streifen ist.

8. Vorrichtung nach Anspruch 1, **dadurch gekennzeichnet, dass** die Weiche (26, 27, 28; 43) eine Mehrzahl von unabhängig betätigbaren, jeweils auf einen Streifen wirkenden Saugelementen (15) aufweist.

9. Vorrichtung nach Anspruch 1, **dadurch gekennzeichnet, dass** zwischen der ersten Schneideinrichtung (06) und der zweiten eine Einfügevorrichtung (29, 31, 32, 33) zum Einfügen eines Ersatzstreifens an die Stelle eines aussortierten fehlerhaften Streifens vorgesehen ist.

10. Vorrichtung nach Anspruch 9, **dadurch gekennzeichnet, dass** die Einfügevorrichtung (29, 31, 32, 33) ein Magazin (31) mit Fächern in einer der Anzahl und Anordnung der aus einem Bogen geschnittenen Streifen entsprechenden Anzahl und Anordnung aufweist.

11. Vorrichtung nach Anspruch 10, **dadurch gekennzeichnet, dass** die Einfügeeinrichtung (29, 31, 32, 33) eine Mehrzahl von unabhängig betätigbaren, jeweils auf ein Fach des Magazins (31) wirkenden beweglichen Saugköpfen (33) aufweist.

12. Vorrichtung nach Anspruch 1, **dadurch gekennzeichnet, dass** ein Nummerierwerk (37) zum Nummerieren der Nutzen der fehlerfreien Streifen angeordnet ist.

13. Vorrichtung nach Anspruch 12, **dadurch gekennzeichnet, dass** das Nummerierwerk (37) zwischen den zwei Schneideinrichtungen (06; 42) angeordnet ist.

14. Vorrichtung nach Anspruch 13, **dadurch gekennzeichnet, dass** das Nummerierwerk (37) hinter der Einfügevorrichtung (29, 31, 32, 33) angeordnet ist.

15. Verfahren zum Vereinzeln von Nutzen eines bedruckten Bogens mit den Schritten:
- Ermitteln von fehlerhaften Nutzen des Bogens;
- Zerlegen des Bogens in eine Mehrzahl von Streifen;
- Ausscheiden mindestens eines Streifens, der wenigstens einen fehlerhaften Nutzen enthält;
- Ersetzen des ausgeschiedenen Streifens durch einen fehlerfreien Streifen, wobei der fehlerfreie Streifen aus einem Magazin (31) zugeführt wird.

16. Verfahren zum Vereinzeln von Nutzen eines bedruckten Bogens mit den Schritten:
- Ermitteln von fehlerhaften Nutzen des Bogens;
- Zerlegen des Bogens in eine Mehrzahl von Streifen;
- Auseinanderrücken der Streifen vor dem Ausscheiden der fehlerhaften Streifen quer zur Schneidrichtung;
- Ausscheiden mindestens eines Streifens, der wenigstens einen fehlerhaften Nutzen enthält;
- Ersetzen des ausgeschiedenen Streifens durch einen fehlerfreien Streifen, wobei der fehlerfreie Streifen aus einem Magazin (31) zugeführt wird.

17. Verfahren nach Anspruch 15, **dadurch gekennzeichnet, dass** der Bogen quer zu seiner Transportrichtung (01) geschnitten wird und der fehlerhafter Streifen durch Hinzufügen eines Streifens aus einem nachfolgenden Bogen ersetzt wird.

18. Verfahren nach Anspruch 15, **dadurch gekennzeichnet, dass** der Bogen parallel zu seiner Transportrichtung (01) geschnitten wird.

19. Verfahren nach Anspruch 16, **dadurch gekennzeichnet, dass** die Streifen vor dem Ausscheiden der fehlerhaften Streifen quer zur Schneidrichtung auseinandergerückt werden.

20. Verfahren nach einem der Ansprüche 15 bis 17, **dadurch gekennzeichnet, dass** die einzelnen Nutzen nummeriert werden.

21. Verfahren nach Anspruch 20, **dadurch gekennzeichnet, dass** das Nummerieren an den aus dem Bogen vereinzelten Streifen und den ggf. für ausgeschiedene Streifen eingefügten Streifen parallel durchgeführt wird.

22. Verfahren nach Anspruch 15, **dadurch gekennzeichnet, dass** die Streifen in einzelne Nutzen zerlegt werden.

## Claims

1. Device for transporting strips lying beside one another, having a first transport element (09) and a second transport element (36), **characterized in that** a diverter (26, 27, 28; 43) for separating out strips and an insertion device (29, 31, 32, 33) for inserting a replacement strip in the place of a strip separated out is arranged between the two transport elements (09; 36), **in that** the diverter (26, 27, 28; 43) is arranged between two cutting devices (06; 42), and **in that** the insertion device (29, 31, 32, 33) for inserting a replacement strip in the place of a faulty strip separated out is provided between the first cutting device (06) and the second.

2. Device according to Claim 1, **characterized in that** the first cutting device (42) is a cross-cutting device (42).

3. Device according to Claim 1, **characterized in that** the first cutting device (06) is a longitudinal cutting device (06).

4. Device according to Claim 1, **characterized in that** a rejects store (39) for holding the strips separated out is arranged downstream of the diverter (26, 27, 28; 43), and **in that** the rejects store (39) has compartments in a number and arrangement corresponding to the number and arrangement of the strips cut out of a sheet.

5. Device according to Claim 1, **characterized in that** a device for spacing apart transversely with respect to the cutting direction the strips cut out from a sheet is arranged between the first cutting device (06) and the diverter (26, 27, 28; 43).

6. Device according to Claim 5, **characterized in that** the spacing device comprises a transfer cylinder (09) having a plurality of segments (41) which can be displaced axially in order to attract a strip by suction in each case.

7. Device according to Claim 6, **characterized in** the spacing between an acceptance nip and an output nip of the transfer cylinder (09) is greater than the length of the strips.

8. Device according to Claim 1, **characterized in that** the diverter (26, 27, 28; 43) has a plurality of suction elements (15) which can be actuated independently and in each case act on a strip.

9. Device according to Claim 1, **characterized in that** an insertion device (29, 31, 32, 33) for inserting a replacement strip in the place of a faulty strip separated out is provided between the first cutting device (06) and the second.

10. Device according to Claim 9, **characterized in that** the insertion device (29, 31, 32, 33) has a magazine (31) having compartments in a number and arrangement corresponding to the number and arrangement of the strips cut out of a sheet.

11. Device according to Claim 10, **characterized in that** the insertion device (29, 31, 32, 33) has a plurality of movable suction heads (33) which can be actuated independently and in each case act on a compartment of the magazine (31).

12. Device according to Claim 1, **characterized in that** a numbering unit (37) for numbering the useful units of the fault-free strips is arranged.

13. Device according to Claim 12, **characterized in that** the numbering unit (37) is arranged between the two cutting devices (06; 42).

14. Device according to Claim 13, **characterized in that** the numbering unit (37) is arranged after the insertion device (29, 31, 32, 33).

15. Method for separating useful units of a printed sheet, comprising the steps:
- determining fault-free useful units of the sheet;
- breaking down the sheet into a plurality of strips;
- separating out at least one strip which contains at least one faulty useful unit;
- replacing the strip separated out by a fault-free strip, the fault-free strip being supplied from a magazine (31).

16. Method for separating useful units of a printed sheet, comprising the steps:
- determining fault-free useful units of the sheet;
- breaking down the sheet into a plurality of strips;
- moving the strips apart transversely with respect to the cutting direction before separating out the faulty strips;
- separating out at least one strip which contains at least one faulty useful unit;
- replacing the strip separated out by a fault-free strip, the fault-free strip being supplied from a magazine (31).

17. Method according to Claim 15, **characterized in that** the sheet is cut transversely with respect to its transport direction (01) and the faulty strip is replaced by appending a strip from a following sheet.

18. Method according to Claim 15, **characterized in that** the sheet is cut parallel to its transport direction (01).

19. Method according to Claim 16, **characterized in that** the strips are moved apart transversely with respect to the cutting direction before the separating out faulty strips.

20. Method according to one of Claims 15 to 17, **characterized in that** the individual useful units are numbered.

21. Method according to Claim 20, **characterized in that** the numbering on the strips separated from the sheet and the strips possibly inserted for strips separated out is performed in parallel.

22. Method according to Claim 15, **characterized in that** the strips are broken down into individual useful units.

## Revendications

1. Dispositif de transport de bandes, situées les unes à côté des autres avec un premier élément de transport (09) et un deuxième élément de transport (36), **caractérisé en ce que**, entre les deux éléments de transport (09; 36) sont disposés un aiguillage (26, 27, 28; 43), pour l'extraction triée de bandes, et un dispositif d'insertion (29, 31, 32, 33) pour l'insertion d'une bande de remplacement à l'emplacement d'une bande ayant été extraite de façon triée, **en ce que** l'aiguillage (26, 27, 28; 43) est disposé entre deux dispositifs de découpage (06; 42), et **en ce qu'**entre le premier dispositif de découpage (06) et le deuxième est prévu le dispositif d'insertion (29, 31, 32, 33), pour insérer une bande de remplacement à l'emplacement d'une bande défectueuse ayant été extraite par triage.

2. Dispositif selon la revendication 1, **caractérisé en ce que** le premier dispositif de découpage (42) est un dispositif de découpage transversal (42).

3. Dispositif selon la revendication 1, **caractérisé en ce que** le premier dispositif de découpage (06) est un dispositif de découpage longitudinal (06).

4. Dispositif selon la revendication 1, **caractérisé en ce que**, en aval de l'aiguillage (26, 27, 28; 43), est disposé un réceptacle à maculatures (39) pour recevoir les bandes extraites par triage, et **en ce que** le réceptacle à maculatures (39) présente des compartiments, en nombre et en agencement correspondant au nombre et à l'agencement des bandes découpées à partir d'une feuille.

5. Dispositif selon la revendication 1, **caractérisé en ce que**, entre le premier dispositif de découpage et l'aiguillage (26, 27, 28; 43), est disposé un dispositif pour espacer, transversalement par rapport à la direction de découpage, les bandes ayant été découpées à partir d'une feuille.

6. Dispositif selon la revendication 5, **caractérisé en ce que** le dispositif d'espacement comprend un cylindre de transfert (09), avec une pluralité de segments (41) déplaçables axialement, devant chacun aspirer une bande.

7. Dispositif selon la revendication 6, **caractérisé en ce que** l'espacement, entre un intervalle de prise en charge et un intervalle de délivrance du cylindre de transfert (09), est supérieur à la longueur des bandes.

8. Dispositif selon la revendication 1, **caractérisé en ce que** l'aiguillage (26, 27, 28, 43) présente une pluralité d'éléments aspirants (15) actionnables indépendamment, agissant chacun sur une bande.

9. Dispositif selon la revendication 1, **caractérisé en ce que**, entre le premier dispositif de découpage (06) et le deuxième, est prévu un dispositif d'insertion (29, 31, 32, 33), pour insérer une bande de remplacement, à l'emplacement de la bande défectueuse ayant été extraite par triage.

10. Dispositif selon la revendication 9, **caractérisé en ce que** le dispositif d'insertion (29, 31, 32, 33) présente un magasin (31) comprenant des compartiments, en un nombre et en un agencement correspondant au nombre et à l'agencement des bandes découpées à partir d'une feuille.

11. Dispositif selon la revendication 10, **caractérisé en ce que** le dispositif d'insertion (29, 31, 32, 33) présente une pluralité de têtes aspirantes (33) mobiles, actionnables indépendamment, agissant chacune sur un compartiment du magasin (31).

12. Dispositif selon la revendication 1, **caractérisé en ce qu'**un dispositif de numérotation (37) est disposé pour numéroter les flans des bandes défectueuses.

13. Dispositif selon la revendication 12, **caractérisé en ce que** le dispositif de numérotation (37) est disposé entre les deux dispositifs de découpage (06; 42).

14. Dispositif selon la revendication 13, **caractérisé en ce que** le dispositif de numérotation (37) est disposé derrière le dispositif d'insertion (29, 31, 32, 33).

15. Procédé d'individualisation de flans d'une feuille imprimée, comprenant les étapes consistant à :
- déterminer les flans défectueux de la feuille;
- décomposer la feuille en une pluralité de bandes;
- découper au moins une bande contenant au moins une partie imprimée défectueuse;
- remplacer la bande séparée par une bande sans défaut, sachant que la bande sans défaut est amenée depuis un magasin (31).

16. Procédé d'individualisation de flans d'une feuille imprimée, comprenant les étapes consistant à :
- déterminer des flans défectueux de la feuille;
- décomposer la feuille en une pluralité de bandes;
- écarter les bandes avant la séparation des bandes défectueuses, transversalement par rapport à la direction de découpage;
- séparer au moins une bande qui contient au moins une partie imprimée défectueuse;
- remplacer la bande séparée par une bande sans défaut, la bande sans défaut étant amenée depuis un magasin (31).

17. Procédé selon la revendication 15, **caractérisé en ce que** la feuille est découpée transversalement par rapport à sa direction de transport (01) et la bande défectueuse est remplacée, par insertion d'une bande venant d'une feuille subséquente.

18. Procédé selon la revendication 15, **caractérisé en ce que** la feuille est découpée parallèlement à sa direction de transport (01).

19. Procédé selon la revendication 16, **caractérisé en ce que** les bandes sont écartées les unes des autres transversalement par rapport à la direction de découpage, avant de procéder à la séparation des bandes défectueuses.

20. Procédé selon l'une des revendications 15 à 17, **caractérisé en ce que** les différents flans sont numérotés.

21. Procédé selon la revendication 20, **caractérisé en ce que** la numérotation est effectuée en parallèle sur les bandes individualisées à partir de la feuille et les bandes, le cas échéant insérées pour remplacer des bandes ayant été séparées.

22. Procédé selon la revendication 15, **caractérisé en ce que** les bandes sont décomposées en flans individuels.
